# EUROPÄISCHE PATENTSCHRIFT

(11) **EP 0 283 483 B1**
(45) Veröffentlichungstag und Bekanntmachung des Hinweises auf die Patenterteilung: **29.08.1990**
(21) Anmeldenummer: 87905711.5
(22) Anmeldetag: 18.09.1987
(51) Int. Cl.: A47G 23/02

(54) **DEKANTIERKORB**
DECANTING BASKET
PANIER DE DECANTATION

(30) Priorität: 26.09.1986 CH 3864/86
(43) Veröffentlichungstag der Anmeldung: 28.09.1988
(73) Patentinhaber: Wolf Handels AG, CH-4106 Therwil (CH)
(72) Erfinder: WOLF, Christoph, CH-4106 Therwil (CH)
(74) Vertreter: Eder, Carl E.
(86) Internationale Anmeldenummer: CH8700119
(87) Internationale Veröffentlichungsnummer: WO8802231

(56) Entgegenhaltungen:
- CH-A- 317 387
- FR-A- 1 239 113
- FR-A- 1 365 446

## Beschreibung

### Stand der Technik

Zum Ausschenken von älteren Rotweinen aus einer Weinflasche wird diese oft in einen sogenannten Dekantierkorb gelegt, der je nach Material, aus dem er besteht, und Landesgegend auch Flaschenkorb oder Flaschenwiege genannt wird. Ein solcher Dekantierkorb wird sowohl zum eigentlichen Dekantieren, d.h. zum Umgiessen des Flascheninhalts in eine Karaffe, wie auch zum Einschenken des Weines in ein Glas verwendet. Damit nur der klare Wein und nicht etwa auch das besonders bei älteren Weinen allenfalls vorhandene Depot aus der Flasche ausgegossen wird, verwendet man zum Ausgiessen ein Kerzenlicht, über welchem man den Dekantierkorb so hält, dass der Flaschenhals gut durchleuchtet wird, sodass man gut überwachen kann, ob der ausfliessende Wein noch klar ist oder ob sich Depot gegen die Flaschenmündung hin bewegt. Nun ist jedoch die Verwendung einer brennenden Kerze nicht immer praktisch und besonders beim Ausgiessen des Weines in die Gläser ist die Verwendung einer brennenden Kerze meist so störend, dass darauf verzichtet wird eine solche zu benützen, sodass stets das Risiko besteht, dass nicht nur klarer Wein sondern auch Depot aus der Flasche ausgeschenkt wird.

### Darstellung der Erfindung

Mit dem erfindungsgemässen Dekantierkorb kann nun auf die Verwendung eines Kerzenlichts verzichtet und trotzdem die Reinheit des im Flaschenhals fliessenden Weines überwacht werden. Dieser Dekantierkorb ist nämlich dadurch gekennzeichnet, dass er eine Halterung für eine elektrische Batterie und in dem für die Aufnahme des Flaschenhalses dienenden Bereich eine über einen Schalter mit der Batteriehalterung verbundene, elektrische Lichtquelle zum Durchleuchten des Flaschenhalses von unten nach oben aufweist, wobei der Schalter vorzugsweise ein an der Unterseite so angeordneten Ausschalter ist, dass er bei stehendem Korb die Leitung unterbricht, und wobei die Lichtquelle vorzugsweise eine Glühlampe aufweist.

### Kurze Beschreibung der Zeichnung

Nachfolgend wird anhand der beiliegenden Zeichnung ein Ausführungsbeispiel der Erfindung beschrieben. Die einzige Figur der Zeichnung zeigt einen Dekantierkorb, wobei einzelne Teile weggebrochen oder weggeschnitten sind.

### Bevorzugte Ausführungsform der Erfindung

Der Korb als ganzes, der aus beliebigem Material, wie z.B. aus Weidengeflecht, Bast, Kunststoff, Holz, aber auch aus Metall bestehen kann, ist hier mit 1, die in ihm untergebrachte Flasche ist mit 2 bezeichnet. Der Korb weist einen Bereich 1a auf, in welchem sich bei richtig eingelegter Flasche 2 der Flaschenhals 2a befindet. Zur Sicherung der Flasche gegen ein Herausrutschen beim Ausgiessen dient die Kette 1b. Im Bereich 1a ist nun eine Lampenfassung 3 mit einer als elektrische Lichtquelle dienenden, elektrischen Glühlampe 4 angebracht, die durch eine Leitung 5 mit der hier im Fuss Ic des Korbes 1 untergebrachten Halterung 6 für die elektrische Batterie 7 verbunden ist. Zur Unterbrechung der Leitung 5 dient ein hier ebenfalls im Fuss Ic des Korbes 1 untergebrachter Ausschalter 8. Dieser ist so angeordnet, dass er nur bei stehendem Korb 1 die Leitung 5 unterbricht, während dann, wenn der Korb von der hier mit 9 bezeichneten Unterlage, bei der es sich beispielsweise um eine Tischplatte handeln kann, abgehoben wird, die Lampe 4 mit der Batterie 7 verbunden ist.

Es ist natürlich möglich, den Schalter auch anderswo anzuordnen, beispielsweise so, dass er sich bequem von Hand bedienen lässt. Je nach der Konstruktion des Korbes kann die Batteriehalterung auch anderswo untergebracht sein, beispielsweise im Korb unterhalb der Flasche.

Beim vorstehend beschriebenen Beispiel brennt die Lampe 4 nicht, solange der Korb auf einer Unterlage steht. Die Beleuchtung des Flaschenhalses 2a wird nur dann und zwar dadurch eingeschaltet, dass der Korb von seiner Unterlage zum Ausgiessen von Wein abgehoben wird. Dadurch ist die Beleuchtungsdauer verhältnismässig kurz, der Stromverbrauch also klein und die Verwendungsdauer der Batterie sehr lang. All die Nachteile, die mit der Verwendung einer Kerze verbunden sind, wie Anzünden, Auslöschen, Hitzeentwicklung, Schwärzung des Flaschenhalses, Gefahr, irgend etwas anzuzünden oder doch zu versengen, und die Schwierigkeit, das Licht immer in die richtige Lage zum zu überwachenden Teil des Flaschenhalses halten zu müssen, bestehen nicht, sodass die Verwendung des erfindungsgemässen Dekantierkorbes nicht nur für Ungeübte sondern auch für im Umgang mit Dekantierkörben erfahrene Weinfreunde wesentliche Vorteile beim Einschenken ergibt.

## Patentansprüche

1. Dekantierkorb, dadurch gekennzeichnet, dass er eine Halterung (6) für eine elektrische Batterie (7) und in dem für die Aufnahme des Flaschenhalses (2a) dienenden Bereich (1a) eine über einen Schalter (8) mit der Batteriehalterung (6) verbundene, elektrische Lichtquelle (4) zum Durchleuchten des Flaschenhalses (2a) von unten nach oben aufweist.

2. Dekantierkorb nach Anspruch 1, dadurch gekennzeichnet, dass der Schalter (8) ein an der Unterseite so angeordneter Ausschalter ist, dass er bei stehendem Korb die Leitung unterbricht.

3. Dekantierkorb nach Anspruch 1 oder 2, dadurch gekennzeichnet, dass die Lichtquelle eine Glühlampe (4) aufweist.

## Revendications

1. Corbeille de décantation, caractérisée en ce qu'elle comprend un support (6) pour une pile électrique (7) et, dans la zone (1a) servant à recevoir le col (2a) de la bouteille, une source de lumière électrique (4) reliée au support (6) de la pile par l'intermédiaire d'un interrupteur (8) et permettant de faire passer de la lumière de bas en haut à travers le col (2a) de la bouteille.

2. Corbeille de décantation suivant la revendication 1, caractérisée en ce que l'interrupteur (8) est un commutateur disposé sur la face inférieure de façon à interrompre le passage du courant dans le conducteur lorsque la corbeille est posée.

3. Corbeille de décantation suivant la revendication 1 ou 2, caractérisée en ce que la source de lumière comprend une lampe à incandescence (4).

## Claims

1. Decanting basket, characterised thereby, that it displays a holder (6) for an electrical battery (7) and, in the region (1a) serving for the reception of the bottle neck (2a), an electrical light source (4), which is connected by way of a switch (8) with the battery holder (6), for shining through the bottle neck (2a) upwardly from below.

2. Decanting basket according to claim 1, characterised thereby, that the switch (8) is an off- switch so arranged at the underside that it interrupts the line when the basket is standing.

3. Decanting basket according to claim 1 or 2, characterised thereby, that the light source is an incandescent lamp (4).
